# EUROPÄISCHE PATENTSCHRIFT

(11) **EP 1 417 553 B1**
(45) Veröffentlichungstag und Bekanntmachung des Hinweises auf die Patenterteilung: **25.04.2007**
(21) Anmeldenummer: 03714810.3
(22) Anmeldetag: 11.03.2003
(51) Int. Cl.: G05F 1/613

(54) **SCHALTKREIS ZUM ERZEUGEN EINER EINSTELLBAREN AUSGANGSKENNLINIE**
SWITCHING CIRCUIT FOR PRODUCING AN ADJUSTABLE OUTPUT CHARACTERISTIC
CIRCUIT SERVANT A PRODUIRE UNE CARACTERISTIQUE DE SORTIE AJUSTABLE

(30) Priorität: 20.03.2002 DE 10212360
(43) Veröffentlichungstag der Anmeldung: 12.05.2004
(73) Patentinhaber: Minebea Co. Ltd., Kitasaku-gun, Nagano 389-0293 (JP)
(72) Erfinder: RADEMACHER, Markus, 86161 Augsburg (DE)
(74) Vertreter: Liesegang, Eva
(86) Internationale Anmeldenummer: PCT/EP2003/002546
(87) Internationale Veröffentlichungsnummer: WO 2003/079131

(56) Entgegenhaltungen:
- DE-A- 19 833 345
- US-A- 5 623 198
- US-B1- 6 188 210
- US-B1- 6 288 526
- SIPEX CORPORATION: "2002 Short Form Catalogue" [Online] 2001 , SIPEX CORPORATION , TAIWAN XP002245541 Gefunden im Internet: <URL: http://www.sipex.com/support/pdf/Power_sf_ 3.pdf> [gefunden am 2003-06-26] Seite 133 Abbildung SHUNTREGULATOR

## Beschreibung

Die Erfindung betrifft einen Schaltkreis zum Erzeugen einer einstellbaren Ausgangskennlinie und insbesondere einen Schaltkreis zum Erzeugen einer variablen Ausgangsspannung unter Verwendung eines Konstantspannungsregelkreises.

Im Stand der Technik sind programmierbare oder einstellbare Präzisions-Referenzspannungserzeuger bekannt, wie der AS 2431 von ASTEC Semiconductor, eine Abteilung der Emerson Electric Company, Saint Louis, Missouri, USA. Ein programmierbarer Referenzspannungserzeuger kann weitgehend unabhängig von Versorguagsspannungsschwankungen, eine einstellbare, konstante Ausgangsspannung liefern, wobei ein solcher Referenzspannungserzeuger vorzugsweise einen niedrigen Temperaturkoeffizient, eine präzise Einschaltcharakteristik und eine niedrige Ausgangsimpedanz hat. Zur Erreichung der gewünschten Eingangsspannung wird der Referenzspannungserzeuger mit externen Komponenten, insbesondere Widerständen beschaltet. Ein Beispiel eines programmierbaren Referenzspannungserzeugers ist in Fig. 1 gezeigt.

Die Druckschrift DE 198 33 345 offenbart eine analoge Spannungsregleranordnung mit einem analogen Stelleingang, der wiederum über ein Bussystem die Spannungsvorgaben erhalten kann. Die analoge Spannungsregleranordnung umfaßt einen FET-Transistor, der von einer analogen Spannung gesteuert wird, die sich aus den Busdaten ergibt. Die analoge Spannungsregleranordnung selbst weist keinen Schutzmechanismus auf.

Die Druckschrift US 5,623,198 offenbart eine getaktete Spannungswandlerschaltung mit einem Überspannungsschutz, der bei Überspannung den getakteten Wandler mit Hilfe einer Tastlücke digital ausschaltet.

Die Druckschrift US 6,288,526 B1, beschreibt einen Spannungsregler mit einem "tuning circuit", der aus einer Spannung, die ein vorgeschalteter Referenzspannungsschaltkreis liefert, einen gewünschten Spannungspegel erzeugt. Der in dieser Druckschrift beschriebene Spannungsregler offenbart keinen Begrenzerschaltkreis für eine obere und eine untere Grenzspannung.

Aus der Veröffentlichung "2002 Short Form Catalogue" von der Sipex Corp., Taiwan (www.sipex.com/support /pdf/Power_sf_3.pdf) ist ein Shunt-Spannungsregler bekannt, der jedoch keinerlei Schutzmechanismen umfaßt.

Die Patentschrift US 6,188,210 B1 betrifft einen Sanftanlauf-Spannungsregler, bei dem während des Hochfahrens eine Sanftanlauf-Schaltung an den Steuereingang eines Ausgangstransistors verbunden wird. Während des Betriebs wird die Sanftanlauf-Schaltung jedoch abgeschaltet, es bestehen keine weiteren Schutzschaltungen.

Der in Fig. 1 gezeigte programmierbare Refereazspannungserzeuger U ist über einen Vorwiderstand Rᵥ mit einer Versorgungsspannung V_{SUPPLY} verbunden. Zu dem Referenzspannungserzeuger U ist eine Brückenschaltung aus zwei Widerständen R_{B1}, R_{B2} parallel geschaltet. Die Brückenschaltung aus den Widerständen R_{B1}, R_{B2} erzeugt eine definierte, durch die Widerstände einstellbare Referenzspannung V_{REF}, die an einen Referenzeingang des Referenzspannungserzeugers U angelegt wird, so daß an dessen Kathode K oder Ausgang eine sehr präzise und stabile, konstante Ausgangsspannung V_{OUT} anliegt.

Während für viele Anwendungen eine stabile, konstante Ausgangsspannung gewünscht wird, gibt es andere Anwendungen, welche programmierbare oder einstellbare, ansteigende oder abfallende Spannungskennlinien benötigen. Ein Beispiel einer Spannungskennlinie, die beispielsweise in Leistungsversorgungen für Telekommunikationseinrichtungen benötigt wird, ist in Fig. 2 gezeigt. Die in Fig. 2 gezeigte Ausgangskennlinie steigt mit einer zunehmenden Steuerspannung V_{CONTROL} grundsätzlich stetig und monoton an; siehe die durchgezogene Linie in Fig. 2. Zusätzlich kann vorgesehen sein, daß die Ausgangskennlinie V_{OUT} für Steuerspannungswerte V_{CONTROL}, die unterhalb einer unteren Grenzspannung V_{LIMIT1} oder oberhalb einer oberen Grenzspannung V_{LIMIT2} liegen, abgeschnitten und auf einen definierten, niedrigen Ausgangsspannungswert begrenzt wird. Im Ergebnis führt dies zu einer Ausgangsspannung V_{OUT}, die bis zu der unteren Grenzspannung V_{LIMIT1} einen konstanten, niedrigen Wert hat, bei Überschreitung von V_{LIMIT1} auf einen definierten, höheren Wert ansteigt, zwischen der unteren und der oberen Grenzspannung V_{LIMIT1} bzw. V_{LIMIT2} stetig monoton ansteigt und dann, wenn die Steuerspannung V_{CONTROL} die obere Grenzspannung V_{LIMIT2} überschreitet, wieder auf einen konstanten, niedrigen Wert abfällt, der gleich oder anders sein kann als der konstante niedrige Ausgangsspannungswert beim Einschalten der Steuerspannung V_{CONTROL}. Eine solche Kennlinie kann beispielsweise in Netzteilen zum Laden von Batterien, insbesondere in Telekommunikationssystemen, verwendet werden. Es sei darauf hingewiesen, daß die Kennlinie in Fig. 2 lediglich ein Beispiel für eine einstellbare Ausgangsspannungskennlinie ist und daß es zahlreiche Anwendungen für verschiedene einstellbare Ausgangsspannungskennlinien in allen Gebieten der Elektroindustrie gibt.

Es ist somit eine Aufgabe der Erfindung, eine Vorrichtung und ein Verfahren zum Erzeugen einer einstellbaren und sehr präzisen Ausgangskennlinie, ausgehend von einem Konstantspannungserzeuger anzugeben. Die Ausgangskennlinie soll insbesondere geeignet sein für Netzteile, Batterieladeeinrichtungen und dergleichen und noch spezieller für die Anwendung in Telekommunikationseiimchtungen.

Die oben genannte Aufgabe wird durch einen Schaltkreis mit den Merkmalen von Anspruch 1 sowie durch ein Verfahren mit den Merkmalen von Anspruch 14 gelöst.

Erfindungsgemäß wird ein Schaltkreis zum Erzeugen einer Ausgangskennlinie vorgesehen, der einen Konstantspannungsregelkreis aufweist, welcher eine Versorgungsspannung empfängt und eine konstante Ausgangsspannung erzeugt. Dieser Konstantspannungsregelkreis kann im wesentlichen dem programmierbaren Referenzspannungserzeuger der Fig. 1 entsprechen. Zusätzlich sieht die Erfindung vor, den Konstantspannungsregelkreis mit einem Stromsenkenabschnitt zu verbinden, der eine Steuerspannung empfängt und abhängig davon einen Steuerstrom erzeugt, welcher eine Veränderung der Ausgangsspannung bewirkt, insbesondere um einen monotonen stetigen Anstieg oder Abfall der Ausgangsspannung zu bewirken. Der Stromsenkenabschnitt umfaßt hierbei einen Widerstand, durch den der Steuerstrom des Stromsenkenabschnitts fließt. Dadurch wird die Ausgangsspannung mit einer zu dem Steuerstrom proportionalen Spannung überlagert. Die Erfindung sieht ferner einen mit dem Stromsenkenabschnitt verbundenen Begrenzerabschnitt vor, der eine untere und eine obere Grenzspannung empfängt und den Stromsenkenabscbnitt abhängig hiervon wahlweise sperren oder freigeben kann. Der Begrenzerabschnitt macht es somit möglich, die Beeinflussung der Ausgangsspannung des Konstantspannungsregelkreises durch den Stromsenkenabschnitt wahlweise ein- und auszuschalten.

Die Erfindung ergibt eine konstruktiv und schaltungstechnisch einfache Lösung an, die weitgehend integrierbar und kostengünstig realisierbar ist, um eine vorgegebene, einstellbare Ausgangskennlinie mit hoher Genauigkeit und Stabilität zu erzeugen. Die Erfindung erreicht dies durch Verwendung eines stabilen, programmierbaren Referenzspannungserzeuger, welcher eine feste, konstante Ausgangsspannung erzeugt, und Hinzufügen einer variablen Stromsenke, um die Ausgangsspannungskennlinie einstellbar zu gestalten, sowie eines Begrenzers, um eine weitere Beeinflussung, insbesondere Beschneidung der Ausgangskennlinie realisieren zu können. Während die Versorgungsspannung des erfindungsgemäßen Schaltkreises starke Schwankungen aufweisen kann, z.B. im Bereich von 20 %, kann erfindungs gemäß eine Ausgangskennlinie mit einer Genauigkeit von +/- 0,1 % bis 5 % erreicht werden, abhängig von der Genauigkeit der verwendeten Komponenten.

Erfindungsgemäß wird in dem Konstantspannungsregelkreis bevorzugt ein programmierbarer Bezugsspannungserzeuger verwendet, dessen Ausgangsspannung über einen Spannungsteiler einstellbar ist. Als Bezugsspannungserzeuger kann beispielsweise der obengenannte Shunt-Regler AS 2431 von ASTEC Semiconductor oder ein entsprechendes Bauteil beispielsweise von Alpha Semiconductor oder Texas Instruments verwendet werden. Selbstverständlich ist die Erfindung nicht auf einen bestimmten Baustein beschränkt.

In dem erfindungsgemäßen Konstantspannungsregelkreis ist der Spannungsteiler vorzugsweise in einen ersten ohmschen Abschnitt mit zwei Widerständen und einen zweiten ohmschen Abschnitt mit einem Widerstand aufgeteilt, um die einstellbare Ausgangskennlinie besonders einfach beeinflussen zu können, wie weiter unter noch erläutert ist.

In einer bevorzugten Ausführungsform weist der Stromsenkenabschnitt einen Widerstand auf, der zu einem der zwei Widerstände des ersten ohmschen Abschnitts in Reihe geschaltet ist, so daß der Steuerstrom des Stromsenkenabschnitts durch diese beiden in Reihe geschalteten Widerstände fließt, um der Ausgangsspannung eine zu dem Steuerstrom proportionale Spannung zu überlagern. Abhängig von der Ausgestaltung des Stromsenkenabschnitts kann dies zu einer Erhöhung oder Verminderung der Ausgangsspannung führen.

Der Stromsenkenabschnitt wird vorzugsweise über ein erstes Schaltelement, das in diesem enthalten ist, aktiviert, um den Steuerstrom wahlweise freizugeben oder zu sperren. Dieses Schaltelement wird vorzugsweise über den Begrenzerabschnitt aktiviert.

Hierzu kann der Begrenzerabschnitt bei einer bevorzugten Ausführungsform einen Vergleicher aufweisen, der die untere und die obere Grenzspannung sowie die Steuerspannung empfängt und ein Vergleicher-Ausgangssignal erzeugt. Dieses Vergleicher-Ausgangssignal aktiviert oder deaktiviert den Stromsenkenabschnitt über das erste Schaltelement. Zusätzlich kann der Begrenzerabschnitt einen Bypass-Kreis enthalten, der ebenfalls abhängig von dem Vergleicher-Ausgangssignal freigegeben oder gesperrt wird.

Der Begrenzerabschnitt ist vorzugsweise so gestaltet, daß er den Stromsenkenabschnitt deaktiviert, wenn die Steuerspannung kleiner als die untere Grenzspannung oder größer als die obere Grenzspannung ist, und andernfalls freigibt. Ferner kann der Begrenzerabschnitt ein zweites Schaltelement aufweisen, welches ebenfalls das Vergleicher-Ausgangssignal empfängt und den Bypass-Kreis wahlweise freigibt oder sperrt. Der Bypass-Kreis weist bei einer besonders vorteilhaften Ausführungsform einen Widerstand auf, der zu dem einen der zwei Widerstände des ersten ohmschen Abschnitts des Spannungsteilers des Konstantspannungsregelkreises parallel geschaltet ist. Der Bypass-Kreis wird aktiviert, wenn die Steuerspannung kleiner als die untere Grenzspannung oder größer als die obere Grenzspannung ist, und andernfalls gesperrt. Dadurch kann die Ausgangskennlinie des Schaltkreises für Steuerspannungen, die außerhalb des Intervalls zwischen der unteren und der oberen Grenzspannung liegen, auf einen definierten, konstanten Spannungswert gesenkt werden. Selbstverständlich ist es bei einer entsprechenden Modifikation des Begrenzerschaltkreises, beispielsweise durch Vorsehen einer Reihenschaltung anstelle der Parallelschaltung des Bypass-Kreises, auch möglich, die Ausgangsspannung des Schaltkreises auf einen definierten, konstanten Wert anzuheben.

Die Erfindung sieht auch ein Verfahren zum Erzeugen einer Ausgangskennlinie mit folgenden Verfahrensschritten vor: Erzeugen einer konstanten Ausgangsspannung abhängig von einer Versorgungsspannung und einer Bezugsspannung; Erzeugen eines Steuerstroms abhängig von einer Steuerspannung und Verändern der Ausgangsspannung abhängig von dem Steuerstrom; und wahlweise Freigeben oder Sperren des Steuerstroms abhängig davon, ob die Steuerspannung innerhalb oder außerhalb eines Intervalls zwischen einer unteren und einer oberen Grenzspannung liegt.

Die Erfindung ist im folgenden anhand einer bevorzugten Ausführungsform mit Bezug auf die Zeichnungen näher erläutert. Aus der Lektüre der folgenden Beschreibung sowie den Zeichnungen wird der Fachmann ohne weiteres Erkennen, daß zahlreiche Modifikationen an dem gezeigten Schaltkreis vorgenommen werden können, insbesondere um eine andere als die in Fig. 2 gezeigte Kennlinie zu erzeugen, ohne den Bereich der Erfindung zu verlassen. In den Figuren zeigen:
- Fig. 1: ein Schaltbild eines beschalteten programmierbaren Referenzspannungserzeugers gemäß dem Stand der Technik;
- Fig. 2: eine Ausgangskennlinie eines Schaltkreises gemäß der Erfindung; und
- Fig. 3: ein Schaltbild eines Schaltkreises zum Erzeugen einer Ausgangskennlinie gemäß der Erfindung.

Fig. 3 zeigt eine bevorzugte Ausführungsform eines Schaltkreises zum Erzeugen der Ausgangskennlinie, die in Fig. 2 dargestellt ist. Der Schaltkreis besteht grundsätzlich aus drei Abschnitten, einem Konstantspannungsregelkreis 1, einem Stromsenkenabschnitt 2 und einem Begrenzerabschnitt 3.

Der Konstantspannungsregelkreis 1 ist ähnlich aufgebaut wie der programmierbare Referenzspannungserzeuger, der in Fig. 1 gezeigt ist. Der Konstantspannungsregetkreis 1 weist einen Bezugsspannungserzeuger 10, U2, auf, der über einen Vorwiderstand 11, R4, mit einer Versorgungsspannung V_{SUPPLY} verbunden ist. Zu dem Bezugsspannungserzeuger 10 ist ein Spannungsteiler 12 parallel geschaltet, der einen ersten ohmschen Abschnitt mit zwei Widerständen 13 und 14, R1 bzw. R2, und einen zweiten ohmschen Abschnitt mit einem Widerstand 15, R3, aufweist. Der Bezugspannungserzeuger 10, der in der Praxis auch als programmierbarer Shunt-Regler bezeichnet wird, erzeugt an seinem Ausgang oder Kathode K eine sehr präzise und stabile, konstante Ausgangsspannung V_{OUT}, die abhängig ist von einer Bezugsspannung V_{REF} an einem Steuereingang C des Bezugsspannungserzeugers U2. Die Bezugsspannung V_{REF} wird eingestellt durch den Spannungsteiler 12 und insbesondere das Verhältnis des ersten ohmschen Abschnitts 13, 14 zu dem zweiten ohmschen Abschnitt 15. Die Ausgangsspannung V_{OUT} nur des Konstantspannungsregelkreises 1, ohne Berücksichtigung des Stromsenkenabschnitts 2 und des Begrenzerabschnitts 3, ist gemäß der folgenden Gleichung abhängig von dem durch den Widerstand 15, R3, fließenden Strom I₃: ${V}_{OUT} = {I}_{3} * \left(R⁢1+R⁢2+R⁢3\right)$

Der Konstantspannungsregelkreis 1 erzeugt somit die oben definierte konstante Ausgangsspannung V_{OUT}.

Um ausgehend von dieser Ausgangsspannung eine einstellbare, ansteigende oder abfallende Ausgangskennlinie zu erzeugen, wird zu dem Konstantspannungsregelkreis 1 der Stromsenkenabschnitt 2 hinzugefügt. Der Stromsenkenabschnitt 2 umfaßt einen Operationsverstärker 20, U1, dessen Ausgang über einen Basiswiderstand 21, R_{B}, mit dem Steuereingang B eines elektronischen Schaltelements 22, Q1, verbunden ist. Das elektronische Schaltelement 22 kann beispielsweise als bipolarer npn-Transistor oder als Feldeffekttransistor realisiert sein. Das elektronische Schaltelement 22 ist mit einem Stromsenkenwiderstand 23, R4, in Reihe geschaltet, und diese Reihenschaltung 22, 23 ist zu den Widerständen 14, 15 des Spannungsteilers 12 des Konstantspannungsregelkreises 1 parallel geschaltet. Der Operationsverstärker 20 empfängt an seinem einen (+) Eingang eine Steuerspannung V_{CONTROL}, sein andere (-) Eingang ist mit dem Verbindungspunkt zwischen dem elektronischen Schalter 22 und dem Widerstand 23 verbunden.

Sobald eine Steuerspannung V_{CONTROL} an den einen (+) Eingang des Operationsverstärkers 20 angelegt wird, erzeugt dieser ein Ausgangssignal, das über den Basiswiderstand 21 an den Steuereingang B des elektronischen Schalters 22 angelegt wird. Dadurch wird der elektronische Schalter 22 geschlossen, und ein Steuerstrom I_{C} fließt durch den elektronischen Schalter 22 und den Stromsenkenwiderstand 23, wie in Fig. 3 gezeigt. Da die Bezugsspannung V_{REF} am Steuereingang C des Bezugsspannungserzeugers 10 immer konstant ist, bleibt auch der Strom I₃ durch den Widerstand 15, R3, und somit auch durch den Widerstand 14, R2, konstant. Somit muß der Steuerstrom I_{C} aus dem Konstantspannungsregelkreis 1 durch den Widerstand 13, R1, gezogen werden. Der Steuerstrom I_{C} bewirkt somit einen zusätzlichen Spannungsabfall an dem Widerstand 13, R1, der proportional zur Steuerspannung V_{CONTROL} ist. Dieser zusätzliche Spannungsabfall überlagert sich der Ausgangsspannung V_{OUT} und erzeugt eine Ausgangsspannungskennlinie abhängig von der Steuerspannung V_{CONTROL}, die in Fig. 2 als durchgezogene Linie dargestellt ist. Die Ausgangsspannung V_{OUT} ergibt sich unter Berücksichtigung des Konstantspannungsregelkreises 1 und des Stromsenkenabschnittes 2 zu: ${V}_{OUT} = \left({I}_{3}+{I}_{C}\right) * R ⁢ 1 + {I}_{3} * \left(R⁢2+R⁢3\right) ,$
wobei I₃ * (R1 + R2 + R3) konstant ist und I_{C} abhängig von der Steuerspannung V_{CONTROL} veränderlich ist.

Wenn der Widerstand 23 gleich groß gemacht wird wie der Widerstand 13, R4 = R1, ergibt sich am Widerstand 23, R4, ein Spannungsabfall, R4 * I_{C}, der gleich der Spannungserhöhung der Ausgangskennlinie V_{OUT} ist. Bei der gezeigten Ausführungsform entspricht die Genauigkeit, mit der die Ausgangskennlinie V_{OUT} eingestellt werden kann, der Genauigkeit der Steuerspannung V_{CONTROL}. Der Operationsverstärker 20 und der Basiswiderstand 21 dienen insbesondere der Entkopplung der Steuerspannung V_{CONTROL}, wobei der Fachmann geeignete andere Ausführungsformen für die Beschaltung der Stromsenke konzipieren kann.

Um die in Fig. 2 mit durchgezogener Linie dargestellte Kennlinie weiter zu modifizieren, insbesondere zu beschneiden, wie in Fig. 2 mit gestrichelter Linie dargestellt, wird dem Konstantspannungsregelkreis 1 und dem Stromsenkenabschnitt 2 der in Fig. 3 gezeigte Begrenzerabschnitt 3 hinzugefügt. Der Begrenzerabschnitt 3 umfaßt zwei Operationsverstärker 30 U3, und 31, U4, welche als Vergleicher arbeiten, sowie ein weiteres elektronisches Schaltelement 32, Q2, einen Bypass-Widerstand 33, R5, und eine Diode 34, D1. Die beiden Operationsverstärker 30, 31 empfangen eine untere Grenzspannung V_{LIMIT1} bzw. eine obere Grenzspannung V_{LIMIT2} an ihrem negativen (-) bzw. positiven (+) Eingang sowie die Steuerspannung V_{CONTROL} an ihrem jeweils anderen (+ / -) Eingang. Der Ausgang beider Operationsverstärker 30, 31 ist auf einen Steuereingang B des elektronischen Schalters 32 geführt. Der elektronische Schalter 32 kann beispielsweise als bipolarer Transistor, insbesondere als pnp-Transistor, oder als Feldeffekttransistor oder dergleichen ausgestaltet sein. Der elektronische Schalter 32 bildet zusammen mit dem Bypass-Widerstand 33 einen Bypass-Kreis, der zu dem Widerstand 13 des Spannungsteilers 12 des Konstantspannungsregelkreis 1 parallel geschaltet ist. Die Diode 34 verbindet, wie in Fig. 3 gezeigt, die Steuereingänge B des ersten und des zweiten elektronischen Schaltelements 22, 32 und bewirkt, daß das erste elektronische Schaltelement 22 des Stromsenkenabschnitts 2 gesperrt wird, wenn das zweite elektronische Schaltelement 32 des Begrenzerabschnitts aktiviert wird.

Der Begrenzerabschnitt 3 arbeitet wie folgt:

Wenn die Steuerspannung V_{CONTROL} im Intervall zwischen der unteren und der oberen Grenzspannung V_{LIMIT1}, V_{LIMIT2} liegt, ${V}_{LIMIT ⁢ 1} < {V}_{CONTROL} < {V}_{LIMIT ⁢ 2}$ liegt jeweils eine positive Spannungsdifferenz an den Eingängen der Operationsverstärker 30, 31 an, so daß deren Ausgang hoch ohmig wird, was einem positiven Signalpegel (1) entspricht. Dieses Signal wird an den Steuereingang B des elektronischen Schalters 32 angelegt, so daß der elektronische Schalter 32, Q2, bei der gezeigten Ausführungsform ein pnp-Transistor, sperrt und somit der Begrenzerabschnitt 3 nicht aktiv ist; d.h. der Bypass-Widerstand 33 ist deaktiviert und der Begrenzerabschnitt 3 hat auch keinen Einfluß auf den Stromsenkenabschnitt 2.

Wenn ${V}_{CONTROL} < {V}_{LIMIT ⁢ 1}$ liegt eine negative Spannungsdifferenz am Eingang des Operationsverstärker 30 an, so daß der Ausgang des Operationsverstärkers 30 niederohmig wird und somit auf einen niedrigen Spannungspegel (0) geht. Dieser niedrige Spannungspegel (0) wird an den Steuereingang B des Schaltelementes 32, bei der gezeigten Ausführungsform ein pnp-Transistor, angelegt, das leitend wird. Somit fließt in dem zu Widerstand 13, R1, parallel geschalteten Zweig, der das zweite Schaltelement 32 und den Bypass-Widerstand 33, R5, enthält, einen Strom, wobei der Gesamtwiderstandswert der Parallelschaltung aus den Widerständen 13, 33, wie dem Fachmann bekannt, geringer ist als der Widerstandswert R1 des Widerstands 13 alleine, so daß die Ausgangsspannung V_{OUT} insgesamt auf einen niedrigeren Wert fällt.

Gleichzeitig wird der Stromsenkenabschnitt 2 über die Diode 34 und den ersten elektronischen Schalter 22 gesperrt oder deaktiviert, so daß kein Strom (I_{C}) mehr durch den elektronischen Schalter 22 und den Stromsenkenwiderstand 23 fließt. Am Ausgangs des Stromkreises liegt somit ein konstanter, niedriger Strompegel V_{OUT} an, wie durch die gestrichelte Linie in Fig. 2 dargestellt. ${V}_{out} = {I}_{3} * \left(R⁢1//R⁢5+R⁢2+R⁢3\right)$

Ein ähnliches Verhalten des Schaltkreises ergibt sich für ${V}_{CONTROL} > {V}_{LIMIT ⁢ 2} .$

In diesem Fall entsteht am Eingang des Operationsverstärkers 31, U4, eine negative Spannungsdifferenz, die dazu führt, daß der Ausgang des Operationsverstärkers 31 niederohmig wird und auf einen niedrigen Spannungspegel (0) geht. Auch dadurch wird der elektronische Schalter 32 leitend, so daß der Bypass-Widerstand 33 freigeschaltet und der Stromsenkenabschnitt 1 über die Diode 34 gesperrt wird, wie oben beschrieben.

Durch die erfindungsgemäße Ausgestaltung des Begrenzerschaltkreises 2 läßt sich eine Ausgangsspannungskennlinie des Gesamtschaltkreises einstellen, die bei bestimmten Grenzwerten auf bestimmte Spannungswerte springt, wobei die Spannungswerte durch die Parallelschaltung der Widerstände 13 und 33, R1 bzw. R5, einerseits sowie durch die Widerstände 13 und 23, R1 und R4 andererseits bestimmt werden. Die gestrichelte Linie in Fig. 2 zeigt die vollständige Ausgangskennlinie bei Betrieb aller drei Abschnitte 1, 2, 3 des erfindungsgemäßen Schaltkreises. Eine solche Kennlinie ist beispielsweise typisch für Batterieladegerät, z.B. in Telekom-Anwendungen.

Die in der vorstehenden Beschreibung, den Ansprüchen und den Figuren offenbarten Merkmale können sowohl einzeln als auch in beliebiger Kombination für die Verwirklichung der Erfindung in ihren verschiedenen Ausführungsformen von Bedeutung sein.

### Bezugszeichenliste:

- 1: Konstantspannungsregelkreis
- 2: Stromsenkenabschnitt
- 3: Begrenzerabschnitt
- 10: Bezugsspannungserzeuger U2
- 11: Widerstand R4
- 12: Spannungsteiler
- 13: Widerstand R1
- 14: Widerstand R2
- 15: Widerstand R3
- 20: Operationsverstärker U1
- 21: Basiswiderstand R_{B}
- 22: Elektronischer Schalter Q1
- 23: Stromsenkenwiderstand R4
- 30: Operationsverstärker, Vergleicher U3
- 31: Operationsverstärker, Vergleicher U4
- 32: Elektronischer Schalter Q2
- 33: Bypass-Widerstand R5
- 34: Diode D1

## Patentansprüche

1. Schaltkreis zum Erzeugen einer Ausgangskennlinie, mit
einem Konstantspannungsregelkreis (1), der eine Versorgungsspannung (Vsupply) empfängt und eine konstante Ausgangsspannung (Vout) erzeugt;
einem Stromsenkenabschnitt (2), der eine Steuerspannung (Vcontrol) empfängt und abhängig davon einen Steuerstrom (Ic) erzeugt, der eine Veränderung der Ausgangsspannung (Vout) bewirkt, wobei der Stromsenkenabschnitt (2) einen Widerstand (23) umfaßt, durch den der Steuerstrom (Ic) des Stromsenkenabschnitts (2) fließt, um die Ausgangsspannung (Vout) mit einer zu dem Steuerstrom (Ic) proportionalen Spannung zu überlagern, **gekennzeichnet durch** einen Begrenzerabschnitt (3), der eine untere und eine obere Grenzspannung (Vlimit1, Vlimit2) empfängt und den Stromsenkenabschnitt (2) wahlweise sperrt oder freigibt, abhängig davon, ob die Steuerspannung (Vcontrol) außerhalb beziehungsweise innerhalb der unteren und der oberen Grenzspannung (Vlimit1, Vlimit2) liegt.

2. Schaltkreis nach Anspruch 1, **dadurch gekennzeichnet, daß** der Konstantspannungsregelkreis (1) einen programmierbaren Bezugssparinungserzeuger (10) aufweist, dessen Ausgangsspannung (V_{OUT}) über einen Spannungsteiler (13, 14, 15) einstellbar ist.

3. Schaltkreis nach Anspruch 2, **dadurch gekennzeichnet, daß** der Spannungsteiler (13, 14, 15) einen ersten ohmschen Abschnitt mit zwei Widerständen (13, 14) und einen zweiten ohmschen Abschnitt mit einem Widerstand (15) umfaßt.

4. Schaltkreis nach Anspruch 3, **dadurch gekennzeichnet, daß** der Widerstand (23) des Stromsenkenabschnitts (2) zu einem (13) der zwei Widerstände des ersten ohmschen Abschnitts in Reihe geschaltet ist, so daß der Steuerstrom (Ic) durch den einen Widerstand (23) des Stromsenkenabschnitts und durch den einen (13) der zwei Widerstände des ersten ohmschen Abschnitts fließt.

5. Schaltkreis nach einem der vorangehenden Ansprüche, **dadurch gekennzeichnet, daß** der Stromsenkenabschnitt (2) ein erstes Schaltelement (22) aufweist, das den Steuerstrom (I_{C}) wahlweise freigibt oder sperrt.

6. Schaltkreis nach einem der vorangehenden Ansprüche, **dadurch gekennzeichnet, daß** der Begrenzerabschnitt (3) einen Vergleicher (30, 31) aufweist, der die untere und die obere Grenzspannung (V_{LIMIT1}), V_{LIMIT2}) sowie die Steuerspannung (V_{CONTROL}) empfängt und ein Vergleicher-Ausgangssignal erzeugt.

7. Schaltkreis nach Anspruch 6, **dadurch gekennzeichnet, daß** der Begrenzerabschnitt (3) abhängig von dem Vergleicher-Ausgangssignal den Stromsenkenabschnitt (2) sperrt oder freigibt und wahlweise einen Bypass-Kreis (32, 33) aktiviert, der einen Spannungsabfall der Ausgangsspannung (V_{OUT}) erzeugt.

8. Schaltkreis nach Anspruch 7, **dadurch gekennzeichnet, daß** das Vergleicher-Ausgangssignal des Begrenzerabschnitts (3) mit dem ersten Schaltelement (22) des Stromsenkenabschnitts (2) verbunden ist, um den Steuerstrom (I_{C}) freizugeben oder zu sperren.

9. Schaltkreis nach Anspruch 8, **dadurch gekennzeichnet, daß** das Vergleicher-Ausgangssignal mit dem ersten Schaltelement (22) über eine Diode (34) verbunden ist.

10. Schaltkreis nach Anspruch 8 oder 9, **dadurch gekennzeichnet, daß** das erste Schaltelement (22) den Steuerstrom (I_{C}) sperrt, wenn die Steuerspannung (V_{CONTROL}) kleiner als die untere Grenzspannung (V_{LIMIT1}), oder größer als die obere Grenzspannung (V_{LIMIT2}) ist, und andernfalls freigibt.

11. Schaltkreis nach Anspruch 7 und einem der vorangehenden Ansprüche, **dadurch gekennzeichnet, daß** der Begrenzerabschnitt (3) ein zweites Schaltelement (32) aufweist, welches das Vergleicher-Ausgangssignal empfängt und den Bypass-Kreis (32, 33) wahlweise freigibt oder sperrt.

12. Schaltkreis nach Anspruch 11 und 3, **dadurch gekennzeichnet, daß** der Bypass-Kreis (32, 33) einen Widerstand (33) aufweist, der zu einem (13) der zwei Widerstände des ersten ohmschen Abschnitts über das zweite Schaltelement (32) parallel geschaltet ist.

13. Schaltkreis nach Anspruch 11 oder 12, **dadurch gekennzeichnet, daß** das zweite Schaltelement (32) den Bypass-Kreis (32, 33) freigibt, wenn die Steuerspannung (V_{CONTROL}) kleiner als die untere Grenzspannung (V_{LIMIT1}) oder größer als die obere Grenzspannung (V_{LIMIT2}) ist, und andernfalls sperrt.

14. Verfahren zum Erzeugen einer Ausgangskennlinie mit den Verfahrensschritten:
Erzeugen einer konstanten Ausgangsspannung abhängig von einer Versorgungsspannung und einer Bezugsspannung; und
Erzeugen eines Steuerstroms abhängig von einer Steuerspannung und Verändern der Ausgangsspannung abhängig von dem Steuerstrom in einem Stromsenkenabschnitt mit einem Widerstand (23), wobei der Steuerstrom durch den Widerstand fließt und an dem Widerstand (23) eine zu dem Steuerstrom proportionale Spannung anliegt, die der Ausgangsspannung überlagert wird, **gekennzeichnet durch** Empfangen einer unteren und einer oberen Grenzspannung (Vlimit1, Vlimit2) **durch** einen Begrenzerabschnitt (3) und wahlweises Freigeben oder Sperren des Stromsenkenabschnittes (2) abhängig davon, ob die Steuerspannung (Vcontrol) innerhalb oder außerhalb eines Intervalls zwischen der unteren und der oberen Grenzspannung (Vlimit1, Vlimit2) liegt.

## Claims

1. A circuit to generate an output characteristic having
a constant voltage control circuit (1) which receives a voltage supply (V_{SUPPLY}) and generates a constant output voltage (V_{OUT});
a current reduction section (2) which receives a control voltage (V_{CONTROL}) and, depending on this, generates a control current (I_{C}) which produces a change in the output voltage (V_{OUT}), wherein the current reduction section (2) comprises a resistor (23), the control current (I_{C}) of the current reduction section (2) flowing through the resistor in order to superimpose a voltage proportional to the control current (I_{C}) on the output voltage (V_{OUT})
**characterized by**
a limiter section (3) which receives lower and upper limit voltages (V_{LIMIT1}, V_{LIMIT2}) and optionally blocks or activates the current reduction section (2), dependent on whether the control voltage (V_{CONTROL}) is out of or within the lower and upper limit voltages (V_{LIMIT1}, V_{LIMIT2}).

2. A circuit according to claim 1, **characterized in that** the constant voltage control circuit (1) comprises a programmable reference voltage generator (10) whose output voltage (V_{OUT}) can be adjusted via a voltage divider (13, 14, 15).

3. A circuit according to claim 2, **characterized in that** the voltage divider (13, 14, 15) includes a first ohmic section with two resistors (13, 14) and a second ohmic section with one resistor (15).

4. A circuit according to claim 3, **characterized in that** the resistor (23) of the current reduction section (2) is connected in series to one (13) of the two resistors in the first ohmic section so that the control current (I_{C}) flows through the one resistor (23) of the current reduction section and through one (13) of the two resistors in the first ohmic section.

5. A circuit according to on of the above claims, **characterized in that** the current reduction section (2) comprises a first switching element (22) which optionally activates or blocks the control current (I_{C}).

6. A circuit according to on of the above claims, **characterized in that** the limiter section (3) comprises a comparator (30, 31) which receives the lower and the upper limit voltage (V_{LIMIT1}, V_{LIMIT2}) as well as the control voltage (V_{CONTROL}), and generates a comparator output signal.

7. A circuit according to claim 6, **characterized in that** the limiter section (3) blocks or activates the current reduction section (2) depending on the comparator output signal and optionally activates a bypass circuit (32, 33) which generates a voltage drop in the output voltage (V_{OUT}).

8. A circuit according to claim 7, **characterized in that** the comparator output signal of the limiter section (3) is connected to the first switching element (22) of the current reduction section (2) in order to activate or block the control current (I_{C}).

9. A circuit according to claim 8, **characterized in that** the comparator output signal is connected to the first switching element (22) via a diode (34).

10. A circuit according to claim 8 or 9, **characterized in that** the first switching element 22) blocks the control current (I_{C}) when the control voltage (V_{CONTROL}) is less than the lower limit voltage (V_{LIMIT1}) or greater than the upper limit voltage (V_{LIMIT2}), and otherwise activates it.

11. A circuit according to claim 7 and one of the above claims, **characterized in that** the limiter section (3) comprises a second switching element (32) which receives the comparator output signal and optionally activates or blocks the bypass circuit (32, 33).

12. A circuit according to claim 11 and 3, **characterized in that** the bypass circuit (32, 33) comprises a resistor (33) which is connected in parallel to one (13) of the two resistors in the first ohmic section via the second switching element (32).

13. A circuit according to claim 11 or 12, **characterized in that** the second switching element (32) activates the bypass circuit (32, 33) when the control voltage (V_{CONTROL}) is less than the lower limit voltage (V_{LIMIT1}) or greater than the upper limit voltage (V_{LIMIT2}), and otherwise blocks it.

14. A method to generate an output characteristic comprising the following steps:
generating a constant output voltage in dependency of a voltage supply and of a reference voltage;
generating a control current depending on a control voltage and changing the output voltage in dependency of the control current in a current reduction section comprising a resistor (23) wherein the control current flows through the resistor and a voltage proportional to the control current is generated at the resistor (23), the voltage being superimposed on the output voltage, **characterized by** receiving upper and lower limit voltages
(V_{LIMIT1}, V_{LIMIT2}) via a limiter section (3) and selectively activating or blocking the current reduction section (2) depending on whether the control voltage (V_{CONTROL}) lies within or out of an interval between the lower and upper limit voltages (V_{LIMIT1}, V_{LIMIT2}).

## Revendications

1. Circuit servant à produire une caractéristique de sortie, avec
un circuit de réglage à tension constante (1), qui reçoit une tension d'alimentation (Vsupply) et produit une tension de sortie constante (Vout) ;
une section de descente de courant (2) qui reçoit une tension de commande (Vcontrol) et produit en fonction de cela un courant de commande (Ic) qui entraîne une modification de la tension de sortie (Vout), la section de descente de courant (2) comprenant une résistance (23) grâce à laquelle le courant de commande (Ic) de la section de descente de courant (2) s'écoule, afin de superposer une tension proportionnelle au courant de commande (Ic) à la tension de sortie (Vout),
**caractérisé par** une section de limiteur (3) qui reçoit une tension limite inférieure et supérieure (V_{LIMIT1}, V_{LIMIT2}) et bloque ou libère au choix la section de descente de courant, en fonction de la situation de la tension de commande (Vcontrol) en dehors ou à l'intérieur de la tension limite inférieure et supérieure (V_{LIMIT1}, V_{LIMIT2}).

2. Circuit selon la revendication 1, **caractérisé en ce que** le circuit de réglage à tension constante (1) comporte un générateur de tension de référence programmable (10) dont la tension de sortie (V_{OUT}) est réglable via un diviseur de tension (13, 14, 15).

3. Circuit selon la revendication 2, **caractérisé en ce que** le diviseur de tension (13, 14, 15) comprend une première section ohmique avec deux résistances (13, 14) et une deuxième section ohmique avec une résistance (15).

4. Circuit selon la revendication 3, **caractérisé en ce que** la résistance (23) de la section de descente de courant (2) est connectée en série à une (13) des deux résistances de la première section ohmique, si bien que le courant de commande (Ic) s'écoule à travers la résistance (23) de la section de descente de courant et à travers une (13) des deux résistances de la première section ohmique.

5. Circuit selon une des revendications précédentes, **caractérisé en ce que** la section de descente de courant (2) comporte un premier élément de commutation (22) qui libère ou bloque au choix le courant de commande (Ic).

6. Circuit selon une des revendications précédentes, **caractérisé en ce que** la section de limiteur (3) comporte un comparateur (30, 31) qui reçoit la tension limite inférieure et supérieure (V_{LIMIT1}, V_{LIMIT2}), ainsi que la tension de commande (V_{CONTROL}), et génère un signal de sortie du comparateur.

7. Circuit selon la revendication 6, **caractérisé en ce que** la section de limiteur (3) bloque ou libère la section de descente de courant (2) en fonction du signal de sortie du comparateur et active au choix un circuit de dérivation (32, 33) qui génère une chute de tension de la tension de sortie (V_{OUT}).

8. Circuit selon la revendication 7, **caractérisé en ce que** le signal de sortie du comparateur (3) de la section de descente de courant (2) est relié au premier élément de commutation (22) de la section de descente de courant (2) pour libérer ou bloquer le courant de commande (I_{C}).

9. Circuit selon la revendication 8, **caractérisé en ce que** le signal de sortie du comparateur est relié au premier élément de commutation (22) par une diode (34).

10. Circuit selon la revendication 8 ou 9, **caractérisé en ce que** le premier élément de commutation (22) bloque le courant de commande (I_{C}) lorsque la tension de commande (V_{CONTROL}) est inférieure à la tension limite inférieure (V_{LIMIT1}) ou supérieure à la tension limite supérieure (V_{LIMIT2}) et le libère sinon.

11. Circuit selon la revendication 7 et une des revendications précédentes, **caractérisé en ce que** la section de limiteur (3) comporte un deuxième élément de commutation (32) qui reçoit le signal de sortie du comparateur et libère ou bloque au choix le circuit de dérivation (32, 33).

12. Circuit selon les revendications 11 et 3, **caractérisé en ce que** le circuit de dérivation (32, 33) comporte une résistance (33) qui est connectée parallèlement à une (13) des deux résistances de la première section ohmique via le deuxième élément de commutation (32).

13. Circuit selon la revendication 11 ou 12, **caractérisé en ce que** le deuxième élément de commutation (32) libère le circuit de dérivation (32, 33) lorsque la tension de commande (V_{CONTROL}) est inférieure à la tension limite inférieure (V_{LIMIT1}) ou supérieure à la tension limite supérieure (V_{LIMIT2}) et le bloque sinon.

14. Procédé de production d'une caractéristique de sortie avec les étapes de procédé suivantes :
production d'une tension de sortie constante en fonction d'une tension d'alimentation et d'une tension de référence ; et
production d'un courant de commande en fonction d'une tension de commande et modification de la tension de sortie en fonction du courant de commande dans une section de descente de courant avec une résistance (23), le courant de commande s'écoulant à travers la résistance et une tension proportionnelle au courant de commande qui est superposée à la tension de sortie étant appliquée sur la résistance (23), **caractérisée par** la réception d'une tension limite inférieure et supérieure (V_{LIMIT1}, V_{LIMIT2}) par une section de limiteur (3) et par la libération ou le blocage au choix de la section de descente de courant (2) que la tension de commande (V_{CONTROL}) se trouve à l'intérieur ou à l'extérieur d'un intervalle entre la tension limite inférieure et supérieure (V_{LIMIT1}, V_{LIMIT2}).
